# EUROPÄISCHE PATENTSCHRIFT

(11) **EP 0 123 812 B1**
(45) Veröffentlichungstag und Bekanntmachung des Hinweises auf die Patenterteilung: **25.06.1986**
(21) Anmeldenummer: 84101975.5
(22) Anmeldetag: 24.02.1984
(51) Int. Cl.: C11D 13/26, B01D 3/06

(54) **Verfahren und Vorrichtung zur Verdampfungstrocknung eines kolloidalen organischen Feststoff-Wassergemisches**
Method of and device for the evaporative drying of a colloidal organic mixture of solid matter and water
Procédé et appareil pour le séchage par évaporation d'un mélange colloidal organique de la matière solide et de l'eau

(30) Priorität: 02.03.1983 DE 3307281
(43) Veröffentlichungstag der Anmeldung: 07.11.1984
(73) Patentinhaber: Weber & Seeländer, D-3330 Helmstedt (DE)
(72) Erfinder: Tils, Karl Dr. Ing., D-5100 Aachen (DE)
(74) Vertreter: Lins, Edgar, Dipl.-Phys. Dr.jur.

## Beschreibung

Die Erfindung betrifft ein Verfahren zur Verdampfungstrocknung eines kolloidalen organischen Feststoff-Wassergemisches mit mindestens zwei Trocknungsschritten, wobei im ersten Trocknungsschritt das Trockengut-Dampf-Gemisch durch Sieden der Flüssigkeit auf einen Überdruck gebracht und anschliessend entspannt wird.

Ein derartiges organisches Feststoff-Wassergemisch hoher Viskosität und eines hohen Feststoff - gehalts kann z.B. durch wasserlösliche Natrium-oder Kaliumsalze von Fettsäuren, Seifen für Reinigungszwecke oder Metallseifen gebildet sein.

Bei der verseifung von Fetten und Ölen bzw. deren Fettsäuren mit einem Alkali wie z.B. Ätznatron fallen kolloidale Seife-Wassergemische mit Wassergehalten von z.B. 25 bis 35% an, die bei Siedetemperatur eine hohe Zähigkeit aufweisen und je nach Zusammensetzung bei Temperaturen unterhalb 60° C erstarren.

Um eine Weiterverarbeitung zu handelsüblichen produkten zu ermöglichen, ist eine Trocknung erforderlich, um den Wassergehalt herabzusetzen, wobei das getrocknete produkt durch Mischen mit Zusätzen, Homogenisieren bzw. Raffinieren, Verstrangen und Pressen die notwendigen physikalischen und chemischen Gebrauchseigenschaften erhält.

Die altbekannten Verfahren der Verdunstungstrocknung durch Lagern bzw. der Verwendung von Bandtrocknern genügen heutigen Forderungen in wirtschaftlicher und quatitativer Hinsicht nicht mehr.

Seit vielen Jahren wird die Trocknung von Seifen und ähnlichen Flüssigkeiten daher in kontinuierlichen Verfahren als Verdampfungstrocknung durchgeführt. Dabei wird die Seife bei Durchströmen eines abgeschlossenen Behälters, einem Wärmetauscher, erhitzt, wodurch in dem Behälter ein Überdruck entsteht. Nach der Aufheizung wird das Ffüssigkeits-Dampf-Gemisch in einen Entspannungsbehälter geleitet, wo der Dampf von der Seife getrennt wird. Durch die Entspannung wird zusätzlich zu der durch die Aufheizung in dem Wärmetauscher erzielte Trocknung ein weiterer Trocknungseffekt erzielt.

Für die Entspannung des Dampf-Flüssigkeit-Gemisches ist es bekannt, die Entspannung atmosphärisch oder im Vakuum durchzuführen.

Bei der atmosphärischen Entspannung, deren Trocknungseffekt naturgemäss kleiner ist als bei der Vakuumentspannung, muss eine entsprechend höhere Vortrocknung im Wärmetauscher vorgenommen werden. Dies bedingt in dem abgeschlossenen Behälter eine Volumenzunahme von ca. 300 bis 500. Eine derartige Volumenzunahme, die durch einen entsprechenden Überdruck und die dazugehörige Temperatur charakterisiert ist, wird in der Praxis auf mehrere, mindestens zwei Wärmetauscherstufen verteilt. Darüber hinaus muss der Entspannungsbehälter sehr voluminös sein, da in ihm die unter atmosphärischem Druck wirksame Volumenzunahme zum Tragen kommt. Nach der Entspannung hat die Seife eine Siedetemperatur von ca. 100° C. Sie muss daher z.B. durch eine Kühlwalze oder ein Kühlband auf die Verarbeitungstemperatur von 25 bis 35° C gekühlt werden.

Bei der Vakuum-Entspannung, die beispielsweise bei 40 mbar durchgeführt wird, kann eine Wärmetauscherstufe ausreichend sein, da der Trocknungseffekt in dem Vakuumbehälter grösser ist als bei der atmosphärischen Entspannung. Darüber hinaus fällt die Seife bei dem Vakuumverfahren bereits gekühlt, d.h. erstarrt, an. Nachteilig bei der Vakuum-Entspannung ist jedoch, dass der gesamte entstandene Dampf durch Kondensation abgeführt werden muss. Es ist daher ein sehr hoher Kühlwasserverbrauch und eine entsprechende Kondensationsapparatur erforderlich, die beide das Verfahren verteuern.

Der Erfindung liegt demgegenüber die Aufgabe zugrunde, ein Verfahren der eingangs erwähnten Art so auszugestalten, dass die Probleme bei der Entspannung des Seifen-Dampf-Gemisches verkleinert werden.

Diese Aufgabe wird erfindungsgemäss dadurch gelöst, dass das Gemisch unter Beibehaltung des Siededruckes vom ersten trocknungsschritt zum zweiten trocknungsschritt transportiert wird, wobei das Dampfvolumen weitgehend von dem Trockengut getrennt und entspannt wird.

Bei dem erfindungsgemässen Verfahren wird ein prinzipiell neuer Weg beschritten. Während bisher das Dampf-Seifen-Gemisch abgeschlossen blieb, bis es in den Entspannugnsbehätter gelangte, wird nunmehr bereits in der ersten trocknungsstufe, also im ersten Wärmetauscher, das Gas zum grossen Teil von der Seife getrennt und entspannt. Dies lässt sich in einfacher Weise apparativ dadurch erreichen, dass der Behälter für die erste trocknungsstufe mit einem Druckhafte- oder Überdruckventil versehen ist. Auf diese Weise wird in dem ersten Behälter ein konstanter Siededruck aufrechterhalten, der überschüssige Dampf jedoch bereits abgelassen. Dadurch wird das Problem der Volumenzunahme durch die Erhitzung des Seifen-Dampf-Gemisches erheblich reduziert. Dadurch reduzieren sich ganz drastisch die Probleme bei der Entspannung des Seifen-Dampf-Gemisches im Entspannungsbehälter, sei es bei der atmosphärischen Entspannung oder bei der Vakuum-Entspannung. Der Dampfanteil indem Seifen-Dampf-Gemisch im Entspannungsbehälter ist durch das erfindungsgemässe Verfahren ganz erheblich reduziert.

Während bei der herkömmlichen atmosphärischen Entspannung mit zwei oder mehr Stufen gearbeitet wird, wobei nach jeder Stufe das Dampf-Seife-Gemisch auf atmosphärischen Druck entspannt werden muss, so dass nach jeder Stufe ein beheizter Entspannungsbehälter und geeignete Vorrichtungen, um den Entspannungsdampf ohne Rückkondensation abzuführen, vorgesehen sein müssen, vermeidet das erfindungsgemässe Verfahren diese Nachteile in einfacher Weise.

Bei der Anwendung der Vakuumtrocknung, die wegen des hohen Dampfvolumens im Vakuum jedoch eine entsprechend grosse Kondensatoreinrichtung erfordert und zu Staubanfall bei der Abfuhr des Dampfes führt, werden diese nachteile durch das erfindungsgemässe Verfahren ebenfals vermieden.

Bei dem erfindungsgemässen Verfahren liegt die Siedetemperatur der Seife im Wärmetauscher vorzugsweise zwischen 110 und 145° C.

Um eine gemeinsame Abfuhr des Dampfes zu erreichen, kann es vorteilhaft sein, dass der je Stufe abgeführte Dampf in den Entspannungsbehälter der letzten Stufe eingeführt wird. Aus den gleichen Gründen kann vorgesehen werden, dass mehrere Wärmetauscherstufen mit gleichem Siededruck betrieben werden und der abgetrennte Wasserdampf gemeinsam entspannt wird.

Die Erfindung betrifft weiterhin eine Vorrichtung zur Durchführung des oben beschriebenen Verfahrens. Auch die Vorrichtung dient zur Vermeidung der bisher aufgetretenen Nachteile. Hierzu ist bei der erfindungsgemässen Vorrichtung am Ende der ersten trocknungsstufe ein Druckhalteventil angeordnet. Dieses sorgt in der beschriebenen Weise dafür, dass der über einen eingestellten Druck hinausgehende Überdruck abgelassen wird, wodurch ein erheblicher Teil des Dampfes in der Trocknungsstufe von der Seife getrennt und entspannt wird.

Die Erfindung soll im folgenden anhand von in der Zeichnung dargestellten Ausführungsbeispielen näher erläutert werden. Es zeigen:
Figur 1 : eine Anordnung zur Durchführung des erfindungsgemässen Verfahrens mit atmosphärischer Entspannung;
Figur 2: eine Anordnung zur Durchführung des erfindungsgemässen Verfahrens mit Vakuum- Entspannung.

Bei der in Figur 1 dargestellten Anordnung wird die Grundseife über eine Pumpe 1 in einen ersten Wärmetauscher 2 gepumpt. In diesem Wärmetauscher 2 wird die Grundseife erhitzt und zum Sieden gebracht. Dadurch entsteht in dem Wärmetauscher 2 ein Überdruck. Mit einer zweiten Pumpe 3 wird die erhitzte Seife bei einem bestimmten Siededruck in einen zweiten Wärmetauscher 4 gepumpt, wo sich der Siedevorgang wiederholt. Mit einer dritten Pumpe 5 gelangt die Seife über ein Ventil 6 in einen Entspannungsbehälter 7, in dem das Seifen-Dampf-Gemisch atmosphärisch entspannt wird, wodurch der letzte gewünschte Trocknungsgrad (beispielsweise auf 10 bis 11° Wassergehalt) erreicht wird. Erfindungsgemäss ist am oberen Ende des ersten Wärmetauschers 2 ein Druckhalteventil 8 und am oberen Ende des zweiten Wärmetauschers 4 ein Druckhalteventil 9 angeordnet.

Die in den ersten Wärmetauscher 2 eingeleitete Grundseife wird erhitzt bis auf einen über das Druckhalteventil 8 eingestellten Siededruck. Der darüber hinausgehende Dampf wird über das Druckhalteventil 8 abgeblasen. Die Seife wird kontinuierlich vorgefördert und über die Pumpe 3 in den zweiten Wärmetauscher 4 eingeleitet. Dort wiederholt sich der Vorgang, der sich bereits im ersten Wärmetauscher 2 abgespielt hat.

Das Druckhalteventil 9 kann auf den gleichen Siededruck eingestellt sein wie das Druckhalteventil 8.

Figur 2 zeigt eine Anordnung mit nur einem Wärmetauscher 2' und einem Vakuum-Entspannungsbehälter 10, aus dem der Dampf über eine Leitung 11, die zu einer Kondensationsstufe führt und die getrocknete Seife über eine Förderschnekke 12 abgeleitet wird.

Die übrigen Bauteile entsprechen im wesentlichen den in Figur 1 erläuterten. Sie sind daher mit gleichen Bezugsziffern versehen und mit einem ' gekennzeichnet.

## Patentansprüche

1. Verfahren zur Verdampfungstrocknung eines kolloidalen organischen Feststoff-Wassergemisches mit mindestens zwei Trocknungsschritten, wobei im ersten trocknungsschritt das Trockengut-Dampf-Gemisch durch Sieden der Flüssigkeit auf einen Überdruck gebracht und anschliessend entspannt wird, dadurch gekennzeichnet, dass das Gemisch unter Beibehaltung des Siededrucks vom ersten Trocknungsschritt zum zweiten Trocknungsschritt transportiert wird, wobei das Dampfvolumen weitgehend von dem Trockengut getrennt und entspannt wird.

2. Verfahren nach Anspruch 1, dadurch gekennzeichnet, dass die Siedetemperatur der Flüssigkeit während des ersten Trocknungsschrittes vorzugsweise zwischen 110 und 145° C liegt.

3. Verfahren nach Anspruch 1 oder 2, dadurch gekennzeichnet, dass im letzten Trocknungsschritt Wasserdampf und Trockengut gemeinsam in einem Entspannungsbehälter (7, 10) entspannt werden.

4. Verfahren nach einem der Ansprüche 1 bis 3, dadurch gekennzeichnet, dass der während der Trocknungsschritte abgeführte Dampf in den Entspannungsbehälter (7, 10) der letzten Stufe eingeführt wird.

5. Verfahren nach einem der Ansprüche 1 bis 4, dadurch gekennzeichnet, dass mehrere Trocknungsschritte mit dem gleichen Siededruck durchgeführt werden und der abgetrennte Wasserdampf gemeinsam entspannt wird.

6. Vorrichtung zur Verdampfungstrocknung eines kolloidalen organischen Feststoff-Wassergemisches mit mindestens zwei Trocknungsstufen (2, 4, 7; 2', 10), die über eine Pumpe (3, 5; 5') miteinander verbunden sind, wobei in der ersten Trocknungsstufe (2, 4; 2') das Trockengut-Dampf-Gemisch durch Sieden der Flüssigkeit auf einen Überdruck gebracht und anschliessend entspannt wird, dadurch gekennzeichnet, dass am oberen Ende der ersten Trocknungsstufe (2; 2') ein Druckhalteventil (8; 8') angeordnet ist.

7. Vorrichtung nach Anspruch 6, dadurch gekennzeichnet, dass die letzte Trocknungsstufe durch einen mit atmosphärischem Druck verbundenen Entspannungsbehälter (7) gebildet ist.

8. Vorrichtung nach Anspruch 6, dadurch gekennzeichnet, dass die letzte Trocknungsstufe durch einen Vakuum-Entspannungs-Behälter (10) gebildet ist.

## Revendications

1. Procédé de séchage par évaporation d'un mélange organique colloïdal solide-eau comportant au moins deux étapes de séchage, la première étape de séchage consistant à mettre le mélange produit sec-vapeur en surpression, par ébullition du liquide, puis à le détendre, caractérisé en ce que, tout en maintenant la pression d'ébullition, on fait passer le mélange de la première étape à la deuxième étape de séchage, le volume de vapeur étant largement séparé du produit sec et détendu.

2. Procédé selon la revendication 1, caractérisé en ce que la température d'ébullition du liquide pendant la première étape de séchage se situe de préférence entre 110 et 145° C.

3. Procédé selon l'une des revendications 1 ou 2, caractérisé en ce que dans la dernière étape de séchage la vapeur d'eau et le produit sec sont détendus ensemble dans un récipient de détente (7, 10).

4. Procédé selon l'une des revendications 1 à 3, caractérisé en ce que la vapeur évacuée lors des étapes de séchage est introduite dans le récipient de détente (7, 10) du dernier étage.

5. Procédé selon l'une des revendications 1 à 4, caractérisé en ce que l'on procède à plusieurs étapes de séchage avec la même pression d'ébullition et que la vapeur d'eau extraite est détendue au cours d'une même phase de détente.

6. Dispositif de séchage par évaporation d'un mélange organique colloïdal solide-eau comportant au moins deux étages de séchage (2, 4, 7; 2', 10) reliés l'un à l'autre par une pompe (3, 5; 5'), le mélange vapeur-produit sec étant mis, au premier étage de séchage (2, 4; 2'), en surpression par ébullition de la vapeur, puis détendu, caractérisé en ce qu'à l'extrémité supérieure du premier étage de séchage (2; 2') est disposée une soupape de maintien de la pression (8; 8').

7. Dispositif selon la revendication 6, caractérisé en ce que le dernier étage de séchage est constitué d'un récipient de détente (7) relié à la pression atmosphérique.

8. Dispositif selon la revendication 6, caractérisé en ce que le dernier étage de séchage est constitué d'un récipient (10) de détente sous vide.

## Claims

1. Process for evaporation drying of a colloidal organic solid-liquid mixture with at least two drying steps, where in the first drying step by boiling the liquid an overpressure of the solid-steam mixture is produced and the solid-steam- mixture is expanded afterwards, characterized in that the mixture is transferred from the first drying step to the second drying step under the maintained boiling pressure, the steam volume being mainly separated from the solid material and expanded.

2. Process according to claim 1, characterized in that the boiling temperature of the liquid lies between 110 and 145° C during the first drying step.

3. Process according to claim 1 or 2, characterized in that the water steam and the solid material are expanded in common in an expansion vessel (7, 10) during the last drying step.

4. Process according to one of the claims 1 to 3, characterized in that the steam removed during the drying steps is introduced into the expansion vessel (7, 10) of the last drying stage.

5. Process according to one of the claims 1 to 4, characterized in that a multiple of drying steps are operated with the same boiling pressure and that the removed water steam of the several drying steps is expanded simultaneously.

6. Device for evaporation drying of a colloidal organic solid-water mixture with at least two drying stages (2, 4, 7; 2', 10), being connected with each other by means of a pump (3, 5; 5'), wherein in the first drying stage (2, 4; 2') by boiling the tiquid an overpressure of the solid-steam mixture is produced and the solid-steam mixture is expanded afterwards, characterized in that a constant pressure valve (8, 8') is provided at the upper end of the first drying stage (2, 2').

7. Device according to claim 6, characterized in that the last drying stage is formed by an expansion vessel (7) connected with atmospherical pressure.

8. Device according to claim 6, characterized in that the last drying stage is formed by vacuum expansion vessel (10).
